# EUROPÄISCHE PATENTSCHRIFT

(11) **EP 2 962 602 B1**
(45) Veröffentlichungstag und Bekanntmachung des Hinweises auf die Patenterteilung: **10.05.2017**
(21) Anmeldenummer: 15179945.9
(22) Anmeldetag: 06.03.2015
(51) Int. Cl.: A47C 7/14, A47C 9/00, A47C 7/40

(54) **STUHL**
CHAIR
CHAISE

(30) Priorität: 19.03.2014 DE 102014103780
(43) Veröffentlichungstag der Anmeldung: 06.01.2016
(62) Teilanmeldung aus: 15157929.9
(73) Patentinhaber: Wilkhahn Wilkening + Hahne GmbH + Co. KG, 31848 Bad Münder (DE)
(72) Erfinder: GEHNER, Carsten, 30163 Hannover (DE); ENGLISCH, Michael, 27337 Blender (DE)
(74) Vertreter: Tetzner, Michael

(56) Entgegenhaltungen:
- EP-A1- 1 946 676
- WO-A1-02/102203
- DE-A1-102011 001 811
- US-A- 2 745 468

## Beschreibung

Die Erfindung betrifft einen Stuhl mit einer verformbaren Sitzschale, die einen Sitzteil und eine Rückenlehne ausbildet, und einem Gestell, wobei der Sitzteil über ein erstes Drehgelenk und die Rückenlehne über ein zweites Drehgelenk mit dem Gestell verbunden sind, wobei die Drehgelenke ein durch ein Verformen der Sitzschale bedingtes Verdrehen des Sitzteils und der Rückenlehne relativ zu dem Gestell ermöglichen.

Ein solcher Stuhl ist aus der DE 10 2011 001 811 A1 bekannt. Das Gestell des darin offenbarten Stuhls umfasst einen Fußteil und eine um eine vertikale Achse drehbar mit dem Fußteil verbundene Sitzbasis. Die Sitzbasis ist über ein erstes Drehgelenk, das ein Verdrehen um eine in Hochrichtung des Stuhls ausgerichtete Drehachse ermöglicht, mit dem Sitzteil in der Nähe der Sitzvorderkante verbunden. Weiterhin ist ein Rückenlehnenträger vorgesehen, der zwei L-förmige Streben umfasst. Jeweils ein Ende der Streben ist an jeweils einem Ende eines Drehstabs der Sitzbasis drehbar befestigt. Die so definierte Drehachse erstreckt sich in Querrichtung des Stuhls und schneidet die in Hochrichtung ausgerichtete Drehachse des erste Drehgelenks. Die anderen Enden der Streben sind über jeweils ein Kugelgelenk außermittig mit der Rückenlehne verbunden.

Die US 2,745,468 offenbart einen Stuhl mit einer einteiligen Sitzschale, wobei ein Sitzteil der Sitzschale über ein erstes Drehgelenk, das eine Drehung um eine in Querrichtung des Stuhls gerichtete Drehachse ermöglicht, mit einem Gestell des Stuhls verbunden ist. Das Gestell umfasst einen L-förmigen Rückenlehnenträger, dessen eine Strebe der Abstützung und Führung eines Rückenteils der Sitzschale dient. Der Stuhl soll primär eine Kippfunktion um die Drehachse des ersten Drehgelenks ermöglichen, wobei der Rückenteil gemeinsam mit dem Sitzteil der Sitzschale bewegt werden soll. Dies wird durch eine entsprechende längsaxial bewegliche Führung im Bereich der Verbindung des Rückenteils mit dem Rückenlehnenträger ermöglicht. Diese Führung umfasst eine mit dem Rückenteil verbundene Führungshülse, die auf der dem Rückenteil zugeordneten Strebe des Rückenlehnenträgers beweglich geführt ist. Ergänzend soll diese Verbindung zwischen dem Rückenteil und dem Rückenlehnenträger jedoch auch ein begrenztes Verschwenken des Rückenteils ermöglichen, indem die Führungshülse drehbar bezüglich der Längsachse dieser Strebe ist.

Ausgehend von diesem Stand der Technik hat der Erfindung die Aufgabe zugrunde gelegen, einen Stuhl anzugeben, der die Beweglichkeit des aus der DE 10 2011 001 811 A1 bekannten Stuhls aufweist, dabei jedoch kostengünstiger herzustellen ist.

Diese Aufgabe wird mittels eines Stuhls gemäß dem Patentanspruch 1 gelöst. Vorteilhafte Ausgestaltungen davon sind Gegenstand der weiteren Patentansprüche und ergeben sich aus der nachfolgenden Beschreibung der Erfindung.

Ein gattungsgemäßer Stuhl mit einer (im Rahmen einer vorgesehenen Nutzung) verformbaren Sitzschale, die einen Sitzteil und eine Rückenlehne (vorzugsweise einstückig) ausbildet, und einem Gestell, wobei der Sitzteil über ein erstes Drehgelenk und die Rückenlehne über ein zweites Drehgelenk mit dem Gestell verbunden sind, wobei die Drehgelenke ein durch ein Verformen der Sitzschale bedingtes Verdrehen des Sitzteils und der Rückenlehne relativ zu dem Gestell ermöglichen und wobei das zweite Drehgelenk mittig bezüglich der Querrichtung des Stuhls mit der Rückenlehne verbunden ist, ist erfindungsgemäß dadurch gekennzeichnet, dass ein über das zweite Drehgelenk mit der Rückenlehne verbundener Rückenlehnenträger des Gestells über ein drittes Drehgelenk mit einer über das erste Drehgelenk mit dem Sitzteil verbundenen Sitzbasis des Gestells verbunden ist. Dabei definiert das dritte Drehgelenk eine in Querrichtung des Stuhls ausgerichtete Drehachse.

Dabei wird unter der "Querrichtung" des Stuhls jede Richtung verstanden, die sich von einer Seite des Stuhls (insbesondere einer Projektion des Stuhls in eine neben dieser Seite des Stuhls angeordnete, vertikal ausgerichtete Ebene) in Richtung der anderen Seite des Stuhls (insbesondere einer Projektion des Stuhls in eine neben dieser anderen Seiten des Stuhls angeordnete, vertikal ausgerichtete Ebene) erstreckt.

Die erfindungsgemäße Ausgestaltung des Stuhls sieht somit eine Anordnung der zwei die Sitzschale mit dem Gestell verbindenden Drehgelenke in der Sagittalebene eines Nutzers des Stuhl vor. Dies ermöglicht die Verwirklichung der gewünschten Beweglichkeit in Verbindung mit der verformbaren Sitzschale, wobei die Anzahl der für die Ausbildung des Gestells benötigten Teile im Vergleich zu dem aus der DE 10 2011 001 811 A1 bekannten Stuhl reduziert ist. Insbesondere kann anstelle der zwei, einen Rückenlehnenträger ausbildenden Streben, die bei dem Stuhl gemäß der DE 10 2011 001 811 A1 über jeweils zwei Drehgelenke mit einer Sitzbasis sowie der Rückenlehne verbunden sind, ein einteiliger Rückenlehnenträger verwendet werden, der über lediglich ein Drehgelenk, das vorzugsweise in Form eines Kugelgelenks ausgebildet sein kann, mit der Rückenlehne verbunden ist. Zudem kann vorgesehen sein, dass der Rückenlehnenträger auch das erste Drehgelenk integriert, über das das Gestell mit dem Sitzteil der Sitzschale verbunden ist.

Weiterhin wird durch das dritte Drehgelenk eine Neigungsbeweglichkeit für den Stuhl geschaffen, die von Nutzern regelmäßig als komfortabel empfunden wird. Insbesondere kann dabei vorgesehen sein, dass das dritte Drehgelenk in Längsrichtung des Stuhls von dem ersten Drehgelenk beabstandet ist, sich somit die von dem ersten Drehgelenk definierte, mindestens eine Drehachse und die von dem dritten Drehgelenk definierte, mindestens eine Drehachse nicht schneiden.

Als besonders komfortabel wird eine solche Neigungsbeweglichkeit empfunden, wenn ein Zurücklehnen mit einer zumindest geringfügigen Körperstreckung verbunden ist. Demnach kann bei dem erfindungsgemäßen Stuhl vorzugsweise vorgesehen sein, dass dieser zwischen wenigstens einer aufrechten ersten Stellung und einer zurückgeneigten zweiten Stellung verstellbar ist, wobei ein Winkel zwischen Sitzteil und Rückenlehne in der zweiten Stellung größer als in der ersten Stellung ist.

Eine solche Winkelveränderung zwischen dem Sitzteil und der Rückenlehne kann auf konstruktiv einfache Weise realisiert werden, indem der Rückenlehnenträger L-förmig oder bogenförmig ausgebildet ist, wobei ein erster Schenkel des L-förmigen Rückenlehnenträgers oder eine erste Hälfte des bogenförmigen Rückenlehnenträgers über das dritte Drehgelenk mit der Sitzbasis und ein zweiter Schenkel des L-förmigen Rückenlehnenträgers oder eine zweite Hälfte des bogenförmigen Rückenlehnenträgers über das zweite Drehgelenk mit der Rückenlehne verbunden ist.

Um eine möglichst weitgehende Verformung der Sitzschale zuzulassen, kann vorzugsweise vorgesehen sein, dass das erste Drehgelenk ein Verdrehen um zumindest eine (gegebenenfalls ausschließlich diese eine) in Hochrichtung des Stuhls ausgerichtete erste Drehachse ermöglicht. Ebenso kann vorgesehen sein, dass das zweite Drehgelenk ein Verdrehen um zumindest eine (gegebenenfalls ausschließlich diese eine) in Längsrichtung des Stuhls ausgerichtete zweite Drehachse ermöglicht.

Dabei wird unter der "Hochrichtung" des Stuhls jede Richtung verstanden, die sich von einer Unterseite des Stuhls (insbesondere einer Projektion des Stuhls in eine unterhalb des Stuhls angeordnete, horizontal ausgerichtete Ebene) in Richtung einer Oberseite des Stuhls (insbesondere einer Projektion des Stuhls in eine oberhalb des Stuhls horizontal ausgerichtete Ebene) erstreckt. Dementsprechend wird unter Längsrichtung des Stuhls jede Richtung verstanden, die sich von einer Rückseite des Stuhls (insbesondere einer Projektion des Stuhls in eine hinter dem Stuhl angeordnete, vertikal ausgerichtete Ebene) in Richtung einer Vorderseite des Stuhls (insbesondere einer Projektion des Stuhls in eine auf der Vorderseite des Stuhls vertikal ausgerichtete Ebene) erstreckt.

In einer bevorzugten Ausgestaltung des erfindungsgemäßen Stuhls kann vorgesehen sein, dass der Sitzteil noch über mindestens ein Lager mit dem Gestell verbunden ist, wobei das Lager derart ausgebildet ist, dass dieses ein Verdrehen des Sitzteils um eine in Längsrichtung des Stuhls ausgerichtete Achse behindert. Dadurch wird der Sitzschale im Bereich des Sitzteils eine Stabilität gegeben, die ein seitliches Verkippen der Sitzschale im Bereich der Sitzvorderkante bei einer außermittigen Belastung durch den Nutzer behindert. Bei entsprechender Positionierung des Lagers, insbesondere in der Nähe der Sitzvorderkante, behindert dieses dabei auch nicht die vorgesehene Verformbarkeit der Sitzschale im Rahmen der Nutzung des Stuhls.

Das Lager kann funktional in das erste Drehgelenk integriert sein. Vorteilhaft kann jedoch sein, wenn das Lager separat von dem ersten Drehgelenk ausgebildet ist und insbesondere von diesem in Querrichtung des Stuhls beabstandet angeordnet ist. Besonders bevorzugt können mindestens zwei solcher Lager vorgesehen sein, die beidseitig beabstandet des ersten Drehlagers angeordnet sind.

Eine konstruktiv einfache und funktional vorteilhafte Ausgestaltung des oder der Lager kann vorsehen, dass zwei Lagerteile, von denen eines mit dem Gestell und das andere mit der Sitzschale verbunden ist, zueinander in einer sich in Querrichtung und Längsrichtung des Stuhls erstreckenden Ebene verschiebbar sind.

Um eine möglichst weitgehende Verformung der Sitzschale zuzulassen, kann bei dem erfindungsgemäßen Stuhl weiterhin vorgesehen sein, dass das erste Drehgelenk in der die Sitzvorderkante umfassenden Hälfte, vorzugsweise in dem die Sitzvorderkante umfassenden Drittel oder Viertel und besonders bevorzugt in dem die Sitzvorderkante umfassenden Fünftel (jeweils bezogen auf die Erstreckung des Sitzteils in Längsrichtung des Stuhls) des Sitzteils angeordnet ist.

Dem gleichen Zweck kann dienen, wenn das zweite Drehgelenk oberhalb des Körperschwerpunkts eines (Norm-)Nutzers angeordnet ist. Dabei kann das zweite Drehgelenk insbesondere in der die obere Rückenlehnenkante aufweisenden Hälfte (bezogen auf die Erstreckung der Rückenlehne in Hochrichtung des Stuhls) der Rückenlehne angeordnet sein.

Dabei wird unter "(Norm-)Nutzer" beispielsweise das P95-Perzentil der erwachsenen Personen verstanden.

Um insbesondere bei der Realisierung einer Neigungsbeweglichkeit des Stuhls eine unvorteilhafte Verformung der Sitzschale zu vermeiden, kann weiterhin bevorzugt vorgesehen sein, dass das erste Drehgelenk ein Verdrehen des Sitzteils relativ zu dem entsprechenden Abschnitt des Gestells um eine in Querrichtung des Stuhls ausgerichtete Drehachse und/oder das zweite Drehgelenk ein Verdrehen der Rückenlehne relativ zu dem entsprechenden Abschnitt des Gestells um eine in Querrichtung des Stuhls ausgerichtete Drehachse ermöglicht.

Als besonders komfortabel wird möglicherweise empfunden, wenn bei einem Zurückneigen der Rückenlehne gleichzeitig ein Anheben des Sitzteils, insbesondere der Sitzvorderkante des Sitzteils erfolgt. Demnach kann vorzugsweise vorgesehen sein, dass das Gestell derart ausgebildet ist, dass ein Verdrehen des Rückenlehnenträgers um die Drehachse des dritten Drehgelenks zu einer Bewegung der Sitzvorderkante, gegebenenfalls auch des ersten Drehgelenks, in Hochrichtung des Stuhls führt.

Diese Funktionalität des Stuhls kann konstruktiv vorteilhaft umgesetzt werden, wenn das Sitzteil, insbesondere über das erste Drehgelenk, an einem Querträger fixiert ist, wobei der Querträger drehbar mit einem Hebel (insbesondere an einem Ende dieses Hebels) und der Hebel (insbesondere an seinem anderen Ende) drehbar mit der Sitzbasis verbunden ist und wobei eine Drehbewegung des Hebels relativ zu der Sitzbasis über eine Stange mit einer Drehbewegung des Rückenlehnenträger um die Drehachse des dritten Drehgelenks gekoppelt ist.

Wiederum um den Komfort bei der Nutzung des Stuhls zu verbessern, kann dieser vorzugsweise als Drehstuhl ausgebildet sein, bei dem eine über das erste Drehgelenk mit dem Sitzteil verbundene Sitzbasis des Gestells über ein Drehgelenk mit einem Fußteil des Gestells verbunden ist.

Die Sitzschale des Stuhls kann vorzugsweise integral ausgebildet sein, so dass der Sitzteil und die Rückenlehne (weiterhin bevorzugt einstückig) ineinander übergehen.

Alternativ kann aber auch vorgesehen sein, dass die Sitzschale einen Sitzteil und eine Rückenlehne, die als separate Bauteile ausgebildet sind, sowie einen den Sitzteil und die Rückenlehne verbindenden Rahmen umfasst. Der Rahmen kann vorzugsweise als mittig bezüglich der Querrichtung des Stuhls angeordneter, beispielsweise L-förmiger oder bogenförmig verlaufender Balken ausgebildet sein. Dabei kann weiterhin bevorzugt vorgesehen sein, dass die Deformation der Sitzschale insbesondere von dem Rahmen ermöglicht bzw. aufgenommen wird. Dafür kann beispielsweise eine Ausgestaltung des Rahmens in Form einer (ein- oder mehrschichtigen) Blattfeder vorteilhaft sein. Eine solche Ausgestaltung der Sitzschale des erfindungsgemäßen Stuhls ermöglicht, den Sitzteil und die Rückenlehne als relativ steife Bauteile auszubilden, während der leicht deformierbare Rahmen die Deformierbarkeit der Sitzschale insgesamt bei relativ geringen Kräften gewährleistet.

Ein solcher erfindungsgemäßer Stuhl kann zudem weiter vorteilhaft derart konstruiert sein, dass der Sitzteil in Längsrichtung des Stuhls und/oder die Rückenlehne in Hochrichtung des Stuhls verschiebbar an dem Rahmen gelagert ist/sind. Dabei kann die Verschiebbarkeit nur temporär nach einem Lösen einer Sperrvorrichtung vorgesehen sein. Dies ermöglicht eine möglichst optimale Anpassung der Sitzschale an unterschiedliche Körperdimensionen von Nutzern.

Die Erfindung wird nachfolgend anhand von in den Zeichnungen dargestellten Ausführungsbeispielen näher erläutert. In den Zeichnungen zeigt, jeweils schematisch:
- Fig. 1:: eine Seitenansicht eines Stuhls in einer ersten Ausführungsform;
- Fig. 2:: eine Ansicht von hinten auf den Stuhl gemäß der Fig. 1 mit unverformter Sitzschale;
- Fig. 3:: eine Ansicht gemäß der Fig. 2 bei verformter Sitzschale des Stuhls;
- Fig. 4:: eine Ansicht von oben auf den Stuhl gemäß der Fig. 1 mit unverformter Sitzschale;
- Fig. 5:: eine Ansicht gemäß der Fig. 4 bei verformter Sitzschale des Stuhls;
- Fig. 6:: eine Seitenansicht eines erfindungsgemäßen Stuhls in einer ersten Ausführungsform in aufrechter Stellung der Sitzschale;
- Fig. 7:: eine Ansicht gemäß der Fig. 6 in zurückgeneigter Stellung der Sitzschale;
- Fig. 8:: eine Seitenansicht eines erfindungsgemäßen Stuhls in einer zweiten Ausführungsform in aufrechter Stellung der Sitzschale;
- Fig. 9:: eine Ansicht gemäß der Fig. 8 in zurückgeneigter Stellung der Sitzschale;
- Fig. 10:: eine Ansicht von hinten auf einen Stuhl gemäß den Fig. 6 bis 9 mit unverformter Sitzschale;
- Fig. 11:: eine Ansicht gemäß der Fig. 10 bei verformter Sitzschale;
- Fig. 12:: eine Ansicht von oben auf einen Stuhl gemäß den Fig. 6 bis 9 mit unverformter Sitzschale in aufrechter Stellung;
- Fig. 13:: eine Ansicht gemäß der Fig. 12 bei verformter Sitzschale und in zurückgeneigter Stellung;
- Fig. 14:: eine Seitenansicht eines erfindungsgemäßen Stuhls in einer dritten Ausführungsform in aufrechter Stellung der Sitzschale; und
- Fig. 15:: eine Ansicht gemäß der Fig. 14 in zurückgeneigter Stellung der Sitzschale.

Der in den Fig. 1 bis 5 dargestellte, von den Patentansprüchen nicht umfasste Stuhl umfasst ein Gestell 1 und eine mit dem Gestell 1 verbundene Sitzschale 2.

Das Gestell 1 ist im Wesentlichen starr ausgebildet. Dieses ist somit derart ausgelegt, dass es sich bei einer bestimmungsgemäßen Benutzung des Stuhls nicht funktional deformiert. Das Gestell 1 kann einteilig, beispielsweise aus miteinander verschweißten Rohren ausgebildet sein. Es bildet beispielsweise, wie dargestellt, vier Füße aus, über die der Stuhl auf einem Untergrund abstellbar ist.

Die Sitzschale 2 ist integral ausgebildet, so dass ein als Sitzteil 3 genutzter Abschnitt in einen als Rückenlehne 4 genutzten Abschnitt der Sitzschale 2 übergeht. Dabei kann die Sitzschale 2 ein- oder mehrteilig (insbesondere mit einem dann vorzugsweise einteiligen Sitzschalenoberteil und einem das Sitzschalenoberteil tragenden Rahmen) ausgebildet sein (vgl. auch Fig. 14 und 15).

Die Sitzschale ist über zwei Drehgelenke 5, 6 mit dem Gestell 1 verbunden. Dabei ist ein erstes Drehgelenk 5 in der Nähe der Sitzvorderkante 7 der Sitzschale 2 angeordnet. Bezüglich der Querrichtung des Stuhls ist das erste Drehgelenk 5 mittig und damit in etwa in der Sagittalebene eines Nutzers des Stuhls positioniert. Das erste Drehgelenk 5 ermöglicht ein Verdrehen des mit diesem Drehgelenk 5 verbundenen Abschnitts der Sitzschale 2, konkret im Wesentlichen des gesamten Sitzteils 3, relativ zu dem entsprechenden Abschnitt des Gestells 1 (der Sitzbasis 8) um eine erste Drehachse 9. Diese erste Drehachse 9 verläuft in Hochrichtung des Stuhls. Konkret ist diese in etwa vertikal (bei auf einem horizontalen Untergrund stehenden Stuhl) ausgerichtet. Das erste Drehgelenk 5 kann derart ausgebildet sein, dass ein mit der Sitzbasis 8 (oder dem Sitzteil 3) verbundener Zapfen 10 drehbar in einem mit dem Sitzteil 3 (oder der Sitzbasis 8) verbundenen Hülse 11 gelagert ist.

Ein zweites Drehgelenk 6 verbindet die Sitzschale 2 im Bereich der Rückenlehne 4 mit einem Rückenlehnenträger 12 des Gestells 1. Dabei ist das zweite Drehgelenk 6 mittig bezüglich der Querrichtung des Stuhls und somit - ebenso wie das erste Drehgelenk 5 - in etwa in der Sagittalebene eines Nutzers des Stuhls angeordnet. Das zweite Drehgelenk 6 ist als Kugelgelenk ausgebildet. Dieses ermöglicht demnach ein Verdrehen der Rückenlehne 4 relativ zu dem Rückenlehnenträger 12 um eine Vielzahl von Achsen, unter anderem um mindestens eine sich in Längsrichtung des Stuhls erstreckende zweite Drehachse 13.

Die erfindungsgemäße Lagerung der Sitzschale 2 ermöglicht eine durch eine Gewichtverlagerung eines Nutzers hervorgerufene Verformung der Sitzschale 2, bei der diese im Übergang von dem Sitzteil 3 zu der Rückenlehne 4 zu einer Seite bewegt wird, während die Sitzvorderkante 7 und die Rückenlehnenkante 14 in Richtung der anderen Seite geneigt werden (vgl. Fig. 3 und 11).

Der Sitzteil 3 der Sitzschale 2 ist weiterhin noch über zwei Lager 15 mit dem Gestell 1 verbunden. Jeweils ein Lager 15 ist in Querrichtung des Stuhls beabstandet von dem ersten Drehlager 5 angeordnet. Hinsichtlich der Längsrichtung des Stuhls befinden sich die Lager 15 in der Höhe des ersten Drehlagers 5 und der Sitzvorderkante 7. Die beiden Lager 15 sind derart ausgebildet, dass diese zumindest eine Belastung entgegen der Hochrichtung, d.h. von oben nach unten, abstützen, d.h. verhindern. Dadurch wird ein Verdrehen des vorderen Abschnitts des Sitzteils 3 um eine in Längsrichtung des Stuhls ausgerichtete Achse und folglich ein zur Seite Kippen eines Nutzers mitsamt der Sitzschale 2 verhindert. Die Lager 15 sind dabei derart ausgebildet, dass eine Relativbeweglichkeit des Sitzteils 3 zu dem Gestell 1 im Bereich der Lager 15 in einer Ebene, die sich in Längsrichtung und Querrichtung des Stuhls erstreckt, möglich ist (vgl. Fig. 4 und 5 sowie Fig. 12 und 13). Dadurch wird die gewünschte Verformbarkeit der Sitzschale 2 durch die Lager 15 nicht behindert. Diese Beweglichkeit der Lager 15 kann dadurch erreicht werden, dass jeweils zwei Lagerteile gleitend aufeinander aufliegen und dadurch ein entsprechendes Gleitlager ausbilden. Dabei kann ein Lagerteil mit dem Gestell 1 verbunden oder von diesem ausgebildet und das andere Lagerteil mit dem Sitzteil 3 der Sitzschale 2 verbunden oder von diesem ausgebildet sein.

Sofern die Lager 15 auch jeweils eine Belastung in Hochrichtung, d.h. von unten nach oben, abstützen sollen, kann vorgesehen sein, dass eines der Lagerteile jedes Lagers 15 ein Langloch ausbildet, durch das sich ein Führungsbolzen des anderen Lagerteils erstreckt, wobei der Rand des Langlochs zumindest einseitig, vorzugsweise zweiseitig in eine von dem Führungsbolzen in seinem Mantel ausgebildete Nut eingreift.

Der in den Fig. 6 und 7 sowie 10 bis 13 dargestellte erfindungsgemäße Stuhl unterscheidet sich von dem in den Fig. 1 bis 5 dargestellten Stuhl zum einen durch die Integration einer Neigungsbeweglichkeit für die Sitzschale 2. Dazu ist der Rückenlehnenträger 12 des Gestells 1 strukturell von der Sitzbasis 8 des Gestells 1 getrennt ausgebildet und über ein drittes Drehgelenk 16 um eine dritte Drehachse 17, die sich in Querrichtung des Stuhls erstreckt, drehbar mit der Sitzbasis 8 verbunden. Die dritte Drehachse 17 verläuft dabei in der Nähe des ersten Drehgelenks 5. Insbesondere kann vorgesehen sein, dass die dritte Drehachse 17 die in Hochrichtung verlaufende, von dem ersten Drehgelenk 5 ausgebildete erste Drehachse 9 schneidet.

Der Rückenlehnenträger 12 ist L-förmig ausgebildet, wobei das freie Ende des einen Schenkels über das zweite Drehgelenk 6 mit der Rückenlehne 4 der Sitzschale 2 und das freie Ende des anderen Schenkels über das dritte Drehgelenk 16 mit der Sitzbasis 8 verbunden ist. Der Rückenlehnenträger 12 kann aber ebenso gut auch bogenförmig ausgebildet sein.

Um die Neigungsbeweglichkeit der Sitzschale 2 nicht zu behindern, sind das erste Drehgelenk 5 und das zweite Drehgelenk 6 so ausgebildet, dass diese ein Verdrehen des entsprechenden Abschnitts der Sitzschale 2 relativ zu dem entsprechenden Abschnitt des Gestells 1 jeweils auch um eine in Querrichtung des Stuhls ausgerichtete, vierte Drehachse 18 beziehungsweise fünfte Drehachse 19 ermöglichen. Diese Drehbarkeit ergibt sich bei dem zweiten Drehgelenk 6 aus dessen Ausgestaltung als Kugelgelenk. Für das erste Drehgelenk 5 ergibt sich diese Drehbarkeit dagegen aus der Verformbarkeit der Sitzschale, wie dies in den Fig. 6 und 7 gezeigt ist. Es besteht aber auch die Möglichkeit, das erste Drehgelenk 5 als Kugelgelenk oder auf andere Weise mit zwei um die entsprechenden Drehachsen 9, 18 beweglich miteinander verbundenen Drehgelenkteilen auszubilden. Insbesondere kann bei einer Ausgestaltung des ersten Drehgelenks 5, bei dem dieses einen mit der Sitzbasis 8 (oder dem Sitzteil 3 der Sitzschale 2) verbundenen Zapfen 10, der drehbar in einer mit dem Sitzteil 3 (oder der Sitzbasis 8) verbundenen Hülse 11 gelagert ist, aufweist, auch vorgesehen sein, dass der Zapfen 10 (oder die Hülse 11) mit einem Querträger verbunden ist, an dessen Ende auch das entsprechende Ende des L-förmigen Rückenlehnenträger 12 angreift. Dabei kann der Querträger drehbar in der Sitzbasis 8 gelagert sein, während der Rückenlehnenträger 12 und/oder der Zapfen 10 (oder die Hülse 11) fest an dem Querträger angreifen können. Der in der Sitzbasis 8 drehbar gelagerte Querträger bildet in diesem Fall das dritte Drehgelenk 16 sowie einen Teil des ersten Drehgelenks 5 aus. Möglich ist auch, dass der Querträger fest in die Sitzbasis 8 integriert ist, während der Rückenlehnenträger 12 und der Zapfen 10 (oder die Hülse 11) drehbar an diesem befestigt sind.

Durch den Abstand der dritten Drehachse 17 von der von dem ersten Drehgelenk 5 ausgebildeten, sich in Querrichtung des Stuhls erstreckenden vierten Drehachse 18 verändert sich der (direkte) Abstand zwischen der vierten Drehachse 18 und dem zweiten Drehlager 6 bei einem Zurückneigen der Sitzschale 2. Dies führt zu einer Deformation der Sitzschale 2, bei der sich ein zwischen dem Sitzteil 3 und der Rückenlehne 4 ausgebildeter Winkel α vergrößert (α₁ < α₂).

Der in den Fig. 6 und 7 sowie 10 bis 13 dargestellte Stuhl ist zudem als Drehstuhl ausgebildet. Dazu ist die Sitzbasis 8 des Gestells 1 über ein viertes Drehgelenk 20 um eine sich in Hochrichtung des Stuhls erstreckende, konkret in etwa vertikal ausgerichtete sechste Drehachse 21 drehbar mit einem nur teilweise dargestellten Fußteil 22 des Gestells 1 verbunden.

Der in den in den Fig. 8 und 9 sowie 10 bis 13 dargestellte Stuhl unterscheidet sich von dem in den Fig. 6 und 7 sowie 10 bis 13 dargestellten Stuhl insbesondere durch eine zusätzliche Kinematik, die dafür sorgt, dass ein Zurückneigen der Sitzschale 2 mit einem Anheben (in Hochrichtung) des ersten Drehgelenks 5 und damit der Sitzvorderkante 7 einhergeht.

Dazu ist das dritte Drehgelenk 16, über das der Rückenlehnenträger 12 mit der Sitzbasis 8 verbunden ist, zurückversetzt angeordnet. Zudem sind an demselben Ende wie das dritte Drehgelenk 16 noch zwei (jeweils eines auf jeder Seite des Rückenlehnenträger 12) Stangen 23 um eine siebte Drehachse 24 drehbar mit dem Rückenlehnenträger 12 verbunden. Dabei ist die siebte Drehachse 24 von der von dem dritten Drehlager 16 ausgebildeten dritten Drehachse 17 beabstandet angeordnet.

Die Stangen 23 erstrecken sich bis zu einem Ende von jeweils einem Hebel 25, mit dem diese um eine sich in Querrichtung des Stuhls erstreckende achte Drehachse 26 drehbar verbunden sind. Das jeweils andere Ende der Hebel 25 ist um eine sich in Querrichtung des Stuhls erstreckende neunte Drehachse 27 drehbar mit der Sitzbasis 8 verbunden. Somit ergibt sich auch ein Abstand zwischen der achten Drehachse 26 und der neunten Drehachse 27. Dabei ist die neunte Drehachse 27 in etwa so positioniert, wie die dritte Drehachse 17 bei dem Stuhl gemäß den Fig. 6 und 7.

Das erste Drehgelenk 5 ist über einen Querträger mit den beiden Stangen 23 in der Nähe der achten Drehachse verbunden. Dieser kann jedoch auch, wiederum in der Nähe der achten Drehachse, mit den beiden Hebel 25 verbunden sein. Durch diese Anbindung des ersten Drehgelenks 5 in Verbindung mit den Abständen, die zwischen der dritten Drehachse 17 und der siebten Drehachse 24 einerseits sowie der achten Drehachse 26 und der neunten Drehachse 27 andererseits ausgebildet sind, ergibt sich die gewünschte, an eine Neigungsverstellung der Sitzschale 2 gekoppelte Höhenverstellung des ersten Drehlagers 5 und damit der Sitzvorderkante 7.

Auch bei dem Stuhl gemäß den Fig. 8 und 9 führt ein Zurückneigen der Sitzschale 2 zu einer Vergrößerung eines zwischen dem Sitzteil und der Rückenlehne ausgebildeten Winkels α (α₁ < α₂).

Die Fig. 14 und 15 zeigen eine Ausführungsform eines erfindungsgemäßen Stuhls, der sich von demjenigen der Fig. 8 und 9 dahingehend unterscheidet, dass die Sitzschale 2 nicht integral sondern mehrteilig ausgebildet ist. Diese umfasst einen Sitzteil 3 und eine Rückenlehne 4, die als separate und voneinander beabstandete Bauteile ausgebildet sind, die über einen Rahmen miteinander verbunden sind. Der Rahmen stellt dabei im wesentlichen dasjenige Bauteil der Sitzschale 2 dar, das die Verformbarkeit der Sitzschale 2 ermöglicht. Der Rahmen ist als eine mittig bezüglich der Querrichtung des Stuhls angeordnete Führungsschiene ausgebildet, an der der Sitzteil 3 und die Rückenlehne 4 längsverschiebbar geführt sind. Durch ein solches Verschieben und die Möglichkeit, den Sitzteil 3 und die Rückenlehne 4 in verschiedenen Verschiebepositionen durch eine (nicht gezeigte) formschlüssig oder kraftschlüssig wirkende Sperrvorrichtung festzulegen, ermöglicht eine vorteilhafte Anpassung des Stuhls an sich unterscheidende Körperdimensionen von Nutzern.

### Bezugszeichenliste

- 1: Gestell
- 2: Sitzschale
- 3: Sitzteil
- 4: Rückenlehne
- 5: erstes Drehgelenk
- 6: zweites Drehgelenk
- 7: Sitzvorderkante
- 8: Sitzbasis
- 9: erste Drehachse
- 10: Zapfen
- 11: Hülse
- 12: Rückenlehneträger
- 13: zweite Drehachse
- 14: Rückenlehnenkante
- 15: Lager
- 16: drittes Drehgelenk
- 17: dritte Drehachse
- 18: vierte Drehachse
- 19: fünfte Drehachse
- 20: viertes Drehgelenk
- 21: sechste Drehachse
- 22: Fußteil
- 23: Stange
- 24: siebte Drehachse
- 25: Hebel
- 26: achte Drehachse
- 27: neunte Drehachse
- 28: Rahmen

## Patentansprüche

1. Stuhl mit einer verformbaren Sitzschale (2), die einen Sitzteil (3) und eine Rückenlehne (4) ausbildet, und einem Gestell (1), wobei der Sitzteil (3) über ein erstes Drehgelenk (5) und die Rückenlehne (4) über ein zweites Drehgelenk (6) mit dem Gestell (1) verbunden sind, wobei die Drehgelenke (5, 6) ein durch ein Verformen der Sitzschale (2) bedingtes Verdrehen des Sitzteils (3) und der Rückenlehne (4) relativ zu dem Gestell (1) ermöglichen und wobei das zweite Drehgelenk (6) mittig bezüglich der Querrichtung des Stuhls mit der Rückenlehne (4) verbunden ist, **dadurch gekennzeichnet, dass** ein über das zweite Drehgelenk (6) mit der Rückenlehne (4) verbundener Rückenlehnenträger (12) des Gestells (1) über ein drittes Drehgelenk (16) um eine in Querrichtung des Stuhls ausgerichtete Drehachse (17) drehbar mit einer über das erste Drehgelenk (5) mit dem Sitzteil (3) verbundenen Sitzbasis (8) des Gestells (1) verbunden ist.

2. Stuhl nach Anspruch 1, **dadurch gekennzeichnet, dass** das erste Drehgelenk (5) ein Verdrehen um eine in Hochrichtung des Stuhls ausgerichtete erste Drehachse (9) ermöglicht.

3. Stuhl nach Anspruch 1 oder 2, **dadurch gekennzeichnet, dass** der Sitzteil (3) über mindestens ein Lager (15) mit dem Gestell (1) verbunden ist, wobei das Lager (15) derart ausgebildet ist, dass dieses ein Verdrehen des Sitzteils (3) um eine in Längsrichtung des Stuhls ausgerichtete Achse behindert.

4. Stuhl nach Anspruch 3, **dadurch gekennzeichnet, dass** das Lager (15) in Querrichtung des Stuhls beabstandet von dem ersten Drehgelenk (5) angeordnet ist, wobei zwei Lagerteile zueinander in einer sich in Querrichtung und Längsrichtung des Stuhls erstreckenden Ebene verschiebbar sind.

5. Stuhl nach mindestens einem der vorhergehenden Ansprüche, **dadurch gekennzeichnet, dass** dieser zwischen wenigstens einer aufrechten, ersten Stellung und einer zurückgeneigten, zweiten Stellung verstellbar ist, wobei ein Winkel (α) zwischen Sitzteil (3) und Rückenlehne (4) in der zweiten Stellung größer als in der ersten Stellung ist.

6. Stuhl nach mindestens einem der vorhergehenden Ansprüche, **dadurch gekennzeichnet, dass** der Rückenlehnenträger (12) L-förmig oder bogenförmig ausgebildet ist, wobei ein erster Schenkel des L-förmigen Rückenlehnenträgers (12) oder eine erste Hälfte des bogenförmigen Rückenlehnenträgers über das dritte Drehgelenk (16) mit der Sitzbasis (8) und ein zweiter Schenkel des L-förmigen Rückenlehnenträgers (12) oder eine zweite Hälfte des bogenförmigen Rückenlehnenträgers über das zweite Drehgelenk (6) mit der Rückenlehne (4) verbunden ist.

7. Stuhl nach mindestens einem der vorhergehenden Ansprüche, **dadurch gekennzeichnet, dass** das erste Drehgelenk (5) ein Verdrehen des Sitzteils (3) um eine in Querrichtung des Stuhls ausgerichtete Drehachse (18) und/oder das zweite Drehgelenk (6) ein Verdrehen der Rückenlehne um eine in Querrichtung des Stuhls ausgerichtete Drehachse (19) ermöglicht.

8. Stuhl nach mindestens einem der vorhergehenden Ansprüche, **dadurch gekennzeichnet, dass** das Gestell (1) derart ausgebildet ist, dass ein Verdrehen des Rückenlehnenträgers (12) um die Drehachse (17) des dritten Drehgelenks (16) zu einer Bewegung einer Sitzvorderkante (7) in Hochrichtung des Stuhls führt.

9. Stuhl nach Anspruch 8, **dadurch gekennzeichnet, dass** das Sitzteil (3) an einem Querträger fixiert ist, wobei der Querträger mit einem Hebel (25) oder einer Stange (23) verbunden ist, und wobei der Hebel (25) drehbar mit der Sitzbasis (8) verbunden ist und eine Drehbewegung des Hebels (25) relativ zu der Sitzbasis (8) über die Stange (23) mit einer Drehbewegung des Rückenlehnenträger (12) gekoppelt ist.

10. Stuhl nach mindestens einem der vorhergehenden Ansprüche, **dadurch gekennzeichnet, dass** das erste Drehgelenk (5) in der eine Sitzvorderkante (7) umfassenden Hälfte des Sitzteils (3) angeordnet ist.

11. Stuhl nach mindestens einem der vorhergehenden Ansprüche, **dadurch gekennzeichnet, dass** das zweite Drehgelenk (6) oberhalb des Körperschwerpunkts eines Nutzers angeordnet ist.

12. Stuhl nach mindestens einem der vorhergehenden Ansprüche, **dadurch gekennzeichnet, dass** eine über das erste Drehgelenk (5) mit dem Sitzteil (3) verbundene Sitzbasis (8) des Gestells (1) über ein Drehgelenk (20) mit einem Fußteil (22) des Gestells (1) verbunden ist.

13. Stuhl nach mindestens einem der vorhergehenden Ansprüche, **dadurch gekennzeichnet, dass** die Sitzschale einen Sitzteil (3), eine Rückenlehne (4) und einen den Sitzteil (3) und die Rückenlehne (4) verbindenden Rahmen (28) umfasst.

14. Stuhl nach Anspruch 13, **dadurch gekennzeichnet, dass** der Sitzteil (3) in Längsrichtung des Stuhls und/oder die Rückenlehne (4) in Hochrichtung des Stuhls verschiebbar an dem Rahmen (28) gelagert ist/sind.

## Claims

1. Chair comprising a deformable seat shell (2), which forms a seat part (3) and a backrest (4), and a frame (1), the seat part (3) being connected to the frame (1) by means of a first pivot joint (5) and the backrest (4) being connected to the frame by means of a second pivot joint (6), the pivot joints (5, 6) allowing a twisting of the seat part (3) and of the backrest (4) relative to the frame (1) caused by a deformation of the seat shell (2), and whereby the second pivot joint (6) is connected to the backrest (4) centrally in relation to the transverse direction of the chair, **characterised in that** a backrest support (12) of the frame (1), which support is connected to the backrest (4) by means of the second pivot joint (6), is rotatably connected by means of a third pivot joint (16) about an axis of rotation (17) which is oriented in the transverse direction of the chair to a seat base (8) of the frame (1) connected to the seat part (3) by means of the first pivot joint (5).

2. Chair according to claim 1, **characterised in that** the first pivot joint (5) allows a twisting about a first axis of rotation (9) which is oriented in the vertical direction of the chair.

3. Chair according to either claim 1 or claim 2, **characterised in that** the seat part (3) is connected to the frame (1) by means of at least one bearing (15), the bearing (15) being formed such that it hinders a twisting of the seat part (3) about an axis which is oriented in the longitudinal direction of the chair.

4. Chair according to claim 3, **characterised in that** the bearing (15) is arranged at a distance from the first pivot joint (5) in the transverse direction of the chair, two bearing parts being able to be moved towards one another in a plane extending in the transverse direction and longitudinal direction of the chair.

5. Chair according to at least one of the preceding claims, Chair according to claim 5, **characterised in that** it is adjustable between at least one upright first position and a backwardly tilted second position, an angle (α) between the seat part (3) and the backrest (4) being greater in the second position than in the first position.

6. Chair according to at least one of the preceding claims, **characterised in that** the backrest support (12) is L-shaped or arched, a first leg of the L-shaped backrest support (12) or a first half of the arched backrest support being connected by means of the third pivot joint (16) to the seat base (8) and a second leg of the L-shaped backrest support (12) or a second half of the arched backrest support being connected by means of the second pivot joint (6) to the backrest (4).

7. Chair according to at least one of the preceding claims, **characterised in that** the first pivot joint (5) allows a twisting of the seat part (3) about an axis of rotation (18) which is oriented in the transverse direction of the chair and/or the second pivot joint (6) allows a twisting of the backrest about an axis of rotation (19) which is oriented in the transverse direction of the chair.

8. Chair according to at least one of the preceding claims **characterised in that** the frame (1) is designed such that a twisting of the backrest support (12) about the axis of rotation (17) of the third pivot joint (16) leads to a movement of a front edge of the seat (7) in the vertical direction of the chair.

9. Chair according to claim 8, **characterised in that** the seat part (3) is fixed to a cross beam, the cross beam being connected to a lever (25) or a rod (23) and the lever (25) being rotatably connected to the seat base (8) and a rotational movement of the lever (25) relative to the seat base (8) by means of the rod (23) being coupled to a rotational movement of the backrest support (12).

10. Chair according to at least one of the preceding claims, **characterised in that** the first pivot joint (5) is arranged in the half of the seat part (3) comprising a front edge of the seat (7).

11. Chair according to at least one of the preceding claims, **characterised in that** the second pivot joint (6) is arranged above the centre of gravity of a user's body.

12. Chair according to at least one of the preceding claims, **characterised in that** a seat base (8) of the frame (1) that is connected by means of the first pivot joint (5) to the seat part (3) is connected by means of a pivot joint (20) to a foot part (22) of the frame (1).

13. Chair according to at least one of the preceding claims, **characterised in that** the seat shell (2) comprises a seat part (3), a backrest (4) and a frame (28) connecting the seat part (3) and the backrest (4).

14. Chair according to claim 13, **characterised in that** the seat part (3) is movably mounted on the frame (28) in the longitudinal direction of the chair and/or the backrest (4) is movably mounted on said frame in the vertical direction of the chair.

## Revendications

1. Chaise, dotée d'une coque de siège (2) déformable, qui forme une pièce d'assise (3) et un dossier (4), et d'un bâti (1), sachant que la pièce d'assise (3), par l'intermédiaire d'une première articulation pivotante (5), et le dossier (4), par l' intermédiaire d'une deuxième articulation pivotante (6), sont reliés au bâti (1), les articulations pivotantes (5, 6) permettant une torsion de la pièce d'assise (3) et du dossier (4) par rapport au bâti (1), en raison de la déformabilité de la coque de siège (2), et sachant que la deuxième articulation pivotante (6) est reliée au dossier (4), centralement en référence au sens transversal de la chaise,
**caractérisée en ce qu'**un support de dossier (12) du bâti (1), relié au dossier (4) par l'intermédiaire de la deuxième articulation pivotante (6), est relié, par l'intermédiaire de la troisième articulation pivotante (16), à pivotement autour d'un axe de rotation (17) orienté dans le sens transversal de la chaise, à une base de siège (8) du bâti (1), qui est reliée à la pièce d'assise (3) par l'intermédiaire de la première articulation pivotante (5).

2. Chaise selon la revendication 1,
**caractérisée en ce que** la première articulation pivotante (5) permet une torsion autour d'un premier axe de pivotement (9) orienté dans le sens de la hauteur de la chaise.

3. Chaise selon revendication 1 ou 2,
**caractérisée en ce que** la pièce d'assise (3) est reliée au bâti (1) par l'intermédiaire d'au moins un support (15), sachant que le support (15) est conçu de sorte que celui-ci empêche une torsion de la pièce d'assise (3) autour d'un axe orienté dans le sens longitudinal de la chaise.

4. Chaise selon la revendication 3,
**caractérisée en ce que** le palier (15) est disposé dans la direction transversale de la chaise, à distance de la première articulation pivotante (5), sachant que deux éléments de support peuvent être déplacés, l'un par rapport à l'autre, sur un plan qui s'étend dans le sens transversal et dans le sens longitudinal de la chaise.

5. Chaise selon au moins l'une des revendications précédentes,
**caractérisée en ce que** sachant que celle-ci peut être ajustée entre au moins une première position droite et une deuxième position inclinée, sachant qu'un angle (α), formé entre la pièce d'assise (3) et le dossier (4) est plus grand dans la deuxième position que dans la première position.

6. Chaise selon au moins l'une des revendications précédentes,
**caractérisée en ce que** le support de dossier (12) est réalisé en forme de L ou en forme d'arc, sachant qu'une première branche du support de dossier (12) en forme de L ou une première moitié du support de dossier en forme d'arc est reliée, par l'intermédiaire de la troisième articulation pivotante (16), à la base de siège (8), et qu'une deuxième branche du support de dossier (12) en forme de L ou une deuxième moitié du support de dossier en forme d'arc est reliée au dossier (4) par l'intermédiaire de la deuxième articulation pivotante (6).

7. Chaise selon au moins l'une des revendications précédentes,
**caractérisée en ce que** la première articulation pivotante (5) permet une torsion de la pièce d'assise (3) autour d'un axe de pivotement (18), et / ou que la deuxième articulation pivotante (6) permet une torsion du dossier autour d'un axe de pivotement (19) orienté dans le sens transversal de la chaise.

8. Chaise selon au moins l'une des revendications précédentes,
**caractérisée en ce que** le bâti (1) est conçu de telle manière qu'une torsion du support de dossier (12) autour de l'axe de pivotement (17) de la troisième articulation pivotante (16) conduise à un déplacement d'un bord avant (7) du siège dans le sens de la hauteur de la chaise.

9. Chaise selon la revendication 8,
**caractérisée en ce que** la pièce d'assise (3) est fixée sur une traverse, sachant que la traverse est reliée à un levier (25) ou à une barre (23), et sachant que le levier (25) est relié à pivotement à la base de siège (8) et qu'un mouvement de pivotement du levier (25) par rapport à la base de siège (8) est couplé, par l'intermédiaire de la barre (23) à un mouvement de pivotement du support de dossier (12).

10. Chaise selon au moins l'une des revendications précédentes,
**caractérisée en ce que** la première articulation pivotante (5) est disposée dans la moitié de la pièce d'assise (3) comportant un bord avant (7) de siège.

11. Chaise selon au moins l'une des revendications précédentes,
**caractérisée en ce que** la deuxième articulation pivotante (6) est disposée au-dessus du centre de gravité du corps d'un utilisateur.

12. Chaise selon au moins l'une des revendications précédentes,
**caractérisée en ce qu**'une base de siège (8) du bâti (1), reliée à la pièce d'assise (3) par l'intermédiaire de la première articulation pivotante (5), est reliée à un appui-pieds (22) du bâti (1) par l'intermédiaire d'une articulation pivotante (20).

13. Chaise selon au moins l'une des revendications précédentes,
**caractérisée en ce que** la coque de siège comprend une pièce d'assise (3), un dossier (4) et un cadre (28), qui relie la pièce d'assise (3) et le dossier (4).

14. Chaise selon la revendication 13,
**caractérisée en ce que**, sur le cadre (28), la pièce d'assise (3) est montée déplaçable dans le sens longitudinal de la chaise, et / ou le dossier (4) est monté déplaçable dans le sens de la hauteur de la chaise.
